# EUROPÄISCHE PATENTSCHRIFT

(11) **EP 0 880 652 B1**
(45) Veröffentlichungstag und Bekanntmachung des Hinweises auf die Patenterteilung: **28.08.2002**
(21) Anmeldenummer: 97914049.8
(22) Anmeldetag: 04.01.1997
(51) Int. Cl.: F15B 15/14, F16J 10/02

(54) **VERSCHRAUBBARER DRUCKMITTELBETÄTIGTER ARBEITSZYLINDER MIT VERSCHLUSSTEILEN ZUR KOPPLUNG DES ZYLINDERROHRES**
SCREW-ON PRESSURE MEDIUM-ACTUATED WORKING CYLINDER WITH CLOSURE COMPONENTS FOR COUPLING THE CYLINDER TUBE
CYLINDRE DE TRAVAIL VISSABLE ACTIONNE PAR UN FLUIDE DE PRESSION AVEC ELEMENTS DE FERMETURE POUR ACCOUPLEMENT DU TUBE CYLINDRIQUE

(30) Priorität: 07.02.1996 DE 29602088 U
(43) Veröffentlichungstag der Anmeldung: 02.12.1998
(73) Patentinhaber: BÜMACH ENGINEERING INTERNATIONAL B.V., 7811 HH Emmen (NL)
(72) Erfinder: BÜTER, Josef, D-49733 Haren (DE)
(74) Vertreter: Haussingen, Peter
(86) Internationale Anmeldenummer: DE9700039
(87) Internationale Veröffentlichungsnummer: WO97029287

(56) Entgegenhaltungen:
- DE-A- 1 675 299
- DE-B- 2 524 137
- US-A- 3 334 773
- US-A- 4 643 332
- US-A- 5 372 529
- SCHMID EDGAR, U. A.: "Handbuch der Dichtungstechnik" 1981 , EXPERT VERLAG , GRAFENAU XP002032405 Kapitel 2.4.1-2.4.2

## Beschreibung

Die Erfindung betrifft einen verschraubbaren druckmittelbetätigten Arbeitszylinder mit Verschlußteilen zur Kopplung des Zylinderrohres, der im Bereich der Energieübertragung mittels strömender Medien (Flüssigkeiten, Gase) als Druckmittel für die translatorische Bewegung von Mechanismen einsetzbar ist, wobei er besonders im medialaggressiven Hochdruckbereich geeignet ist.

Bekannt sind verschraubbare druckmittelbetätigte Arbeitszylinder, gemäß DE OS 19 215 43, insbesondere hydraulische Differential- oder Plungerkolben, dessen zumindest einen Kolben aufnehmendes Zylinderrohr mit am Boden- oder Kopfteil vorgesehenen Verschlußteilen versehen ist, die über das Außengewinde des Zylinderrohres verschraubt und über eine am Innengewinde befindliche Ringdichtung dichtungssicher verschlossen werden.

Bekannt sind weiterhin verschraubbare Arbeitszylinder gemäß EP 060 17 36 A 1, wo das die Verschlußteile tragende Gewinde im Innenmantel des Zylinderrohres angeordnet ist und die Abdichtung über Dichtelemente erfolgt.

Ausgeführt sind zugleich auch verschraubbare Arbeitszylinder mit Zylinderrohrinnenoder Zylinderrohraußengewinde bei denen die Abdichtung durch eine elastomere Dichtung erfolgt, die in der Ringstirnfläche des Zylinderrohres angeordnet ist oder auch, wie in der DE 35 17 137 A 1 dargestellt, als Stirndichtung des Führungsverschlußteiles.

Die Druckschrift DE 1675 299 zeigt einen druckmittelbetätigten Arbeitszylinder, dessen einen Kolben aufnehmendes Zylinderrohr mit einem Zylinderkopf zur Kopplung des Zylinderrohres und einer austauschbaren Führungsbüchse versehen ist. Weiterhin weist diese Druckschrift - zwischen den Mitteln Führungsbüchse und Zylinderkopf - jeweils eine mittels eines Gewindes vorgespannte Fase auf, welche durch Aufpressen der zueinander konformen metallischen Fasenflächen eine Zentrierung der - ausgewechselten - Führungsbuchse ermöglicht. Der Nachteil dieser Lösung besteht darin, daß in vorbekannter Weise zur Gewährleistung der Dichtheit zwischen dem Zylinder und dem Zylinderkopf in den Dichtflächen spezielle Dichtungen aus verformbaren Dichtmaterialien vorgesehen werden müssen. Die Fasenfläche dient in diesem Fall primär nur zur Zentrierung und nicht zur Dichtung.

Alle bekannten verschraubbaren Arbeitszylinder erfüllen die Zylinderrohrabdichtung immer durch Einlagerung von elastomeren Dichtelementen.

Nachteilig bei diesen Ausführungen ist die Störanfälligkeit im Hochdruckbereich sowie die aufwendige und damit teure zerspanende Fertigung.

Druckmittelbetriebene Linearmotoren in Schraubausführung erfordern eine hochqualifizierte Fertigungstechnologie und sind dadurch teuer in der Herstellung. Dennoch sind sie, insbesondere im aggressiv medialen Hochdruckbereich nur begrenzt einsetzbar. Werden die Teile des Arbeitszylinders beschichtet, um resistent gegenüber aggressiven Medien zu sein, die auch hinsichtlich der Einwirkung von hochgespannten Druckmitteln störanfällig bleiben, entstehen zusätzliche Kosten zur Herstellung der Verbundkörper.

Die bekannten technischen Lösungen erfordern für die Herstellung der Einzelteile des Arbeitszylinders hochqualifiziertes Personal, so daß die Erstellungskosten für die bekannten technischen Lösungen hoch sind.

Die vorgeschlagene Lösung grenzt sich gegenüber diesem begrenzten Anwendungsbereich dadurch ab, daß sie diese Nachteile nicht aufweist.

Die Aufgabe der Erfindung ist es, einen verschraubbaren druckmittelbetriebenen Arbeitszylinder zu entwickeln, der im Hochdruckbereich, auch bei einer aggressiven Atmosphäre, dichtungssicher arbeitet, kostengünstig hergestellt werden kann und unter weitestgehendem Einsatz der spanlosen Fertigungstechnik einfach in der Herstellung ist sowie dadurch bedingte Vorteile aufweist.

Erfindungsgemäß wird die Aufgabe durch die im Patentanspruch 1 angegebenen Merkmale gelöst. Vorteilhafte Weiterbildungen sind aus den Unteransprüchen ableitbar.

Die Vorteile der Erfindung bestehen darin, daß der Arbeitszylinder im Hochdruckbereich störunanfällig ist. Seine Herstellung ist weniger aufwendig und die kostenaufwendige zerspanende Fertigung entfällt.

Weiterhin ist der Arbeitszylinder in aggressiven Medien einsetzbar, wobei die Beschichtung des Arbeitszylinders wegen der zu erreichenden Resistenz im Fall geeigneter Materialwahl entfällt. Mit der Ausbildung des Arbeitszylinder als Schraub-Preßverbindungsbauteil entfallen die teueren Schweißverbindungen und der Wechsel verschlissener Einzelbauteile ist problemlos möglich. Eine höhere Flächenpressung an den Dichtflächen ist durch die spezielle spanlose Fertigung der Dichtflächen gegeben. Die Fertigung und die Montage der Bauteile ist einfach, sie kann von ungeübten nichtfachspezifisch ausgebildeten Personal vorgenommen werden.

Die Erfindung wird anhand von Ausführungsbeispielen nachstehend dargestellt:
- als Zylinderrohr mit Außengewinde und an der Stirnfläche des Außenmantels liegender Dichtfläche,
   - in Figur 1 als einen Schnitt durch den verschraubbaren druckmittelbetriebenen Arbeitszylinder
   - in Figur 2 als Ausschnitt der Dichtungsstelle "X"
- als Zylinderrohr mit Außengewinde und an der Stirnfläche des Außenmantels liegende Dichtfläche,
   - in Figur 3

- als Zylinderrohr mit Innengewinde und an der Stirnfläche des Innenrohrmantels liegender Dichtungsfläche mit einer Einlage,
   - in Figur 4
- als Zylinderrohr mit Innengewinde und an der Stirnfläche des Außenrohrmantels liegender Dichtungsfläche,
   - in Figur 5
- als Zylinderrohr mit Außengewinde und an der Stirnfläche des Innenrohrmantels liegender Dichtungsfläche,
   - in Figur 6
- als Zylinderrohr mit Außengewinde und an der Stirnfläche des Außenmantels liegender Dichtungsfläche,
   - in Figur 7

Nach Figur 1 ist ein Zylinderrohr mit Außengewinde und an der Stirnfläche des Außenrohrmantels liegende Dichtfläche dargestellt,
indem ein schraubbarer druckmittelbetriebener Arbeitszylinder 1 dargestellt ist, der aus Verschlußteilen - einem Führungsverschlußteil 2, und aus einem Bodenverschlußteil 3 -, aus einem Zylinderrohr 4 und aus einem Differentialkolben 5 mit einer Kolbenstange 6, besteht.

Zur Abdichtung der Kolbenstange 6 ist eine Abstreifdichtung 7 und eine Führungsdichtung 8 vorgesehen.

Die Abdichtung des Gewindes - Gewindepaarung 9 mit Außengewinde 9.1 und Innengewinde 9.2 - erfolgt durch hohe axiale metallische Pressung von Dichtflächen - einer Führungsverschlußteildichtfläche 10 bzw. Bodenverschlußteildichtfläche 11 mit der fasenförmig ausgebildeten Zylinderrohrdichtfläche 12 -, infolge der Verschraubung des Führungsverschlußteils 2 und Bodenverschlußteils 3 mit dem Zylinderrohr 4, wobei die Gewindepaarung 9 aus dem Außengewinde 9.1 des Zylinderrohres 4 und dem Innengewinde 9.2 des Führungsverschlußteils 2 besteht.

Die Inbetriebnahme des verschraubbaren druckmittelbetriebenen Arbeitszylinders 1 erfolgt in der bekannten Weise über den Arbeitszylinderdruckanschluß 13 und Arbeitszylinderablaufanschluß 14.

In Figur 2 ist der Ausschnitt der Dichtungsstelle "X" der Figur 1 näher erläutert, indem dem Führungsverschlußteil 2 ein Freiraum 15, ein Hohlraum 16, die Führungsverschlußteildichtfläche 10, Gewindefreiräume 17 zugeordnet sind und das Zylinderrohr 4 aus der Zylinderrohrdichtfläche 12, aus der Stirnringfläche 18 besteht, wobei das Führungsverschlußteil 2 mit dem Zylinderrohr 4 über die Führungsverschlußteildichtfläche 10 und über die Gewindepaarung 9 in Wirkverbindung steht. Die Kolbenstange 6 ist in dieses System als Funktionselement eingebaut dargestellt.

Um eine ausreichende Dichtung im Betriebszustand zu erreichen, wird die Pressung so groß gehalten, daß die Führungsverschlußteildichtfläche 10, Bodenverschlußteildichtfläche 11 (nicht dargestellt - siehe Figur 1) und die jeweilige Zylinderrohrdichtfläche 12, den axialen und auch radialen Schiebungen im Gitterverband der Werkstoffe folgen können, ohne im Belastungsfall des Arbeitszylinders voneinander abzuheben.

Um den erforderlichen Anzug auf die zu verschraubenden Teile zu bringen, ist ein Freiraum 15 vorgesehen. Die Stirnringfläche 18 des Zylinderrohres 4 ragt dabei in den Hohlraum 16, der zugleich auch für die Aufnahme eines niedrig viskosen Klebstoffes 19 geeignet ist; zugleich können auch die Gewindefreiräume 17 der Gewindepaarung 9 mit diesem niedrig viskosen Klebstoff 19 versetzt werden.

Die Gewindepaarung 9, Führungsverschlußteildichtfläche 10, Bodenverschlußteildichtfläche 11 (nicht dargestellt - siehe Figur 1) sowie die Zylinderdichtflächen 12 werden in spanloser Formung hergestellt, wodurch hohe Flächenpressungen an der Bodenverschlußteildichtfläche 11 und der Zylinderrohrdichtfläche 12 möglich sind.

In Figur 3 ist das Zylinderrohr 4 in Wirkverbindung mit dem Führungsverschlußteil 2 über eine wechselbare Einlage 20 und der Gewindepaarung 9 dargestellt, wobei in den Gewindefreiräumen 17 niedrig viskoser Klebstoff 19 bei Bedarf eingegeben werden kann.

Nach Figur 4 ist das Zylinderrohr 4 mit einem innenliegenden Gewinde 21 und einer Innenrohrmantel-Dichtungsfläche 22 dargestellt.

Nach Figur 5 ist das Zylinderrohr 4 mit dem innenliegenden Gewinde 21 und der Zylinderrohrdichtfläche 12 dargestellt.

Nach Figur 6 ist das Zylinderrohr 4 mit dem Außengewinde 9.1 mit der Innenrohrmantel-Dichtungsfläche 22 dargestellt.

Nach Figur 7 ist das Zylinderrohr 4 mit dem Außengewinde 9.1 und der Zylinderrohrdichtfläche 12 dargestellt, indem dem Außengewinde 9.1 ein Freistich 23 zugeordnet ist.

Dieser Lösung liegt zu Grunde, daß das Führungsverschlußteil 2 und das Bodenverschlußteil 3 des Arbeitszylinders 1 mit dem Zylinderrohr 4 verschraubt werden, welches an den Enden Fasen aufweist, die als Zylinderrohrdichtfläche 12 gegen die beispielsweise konforme Führungsverschlußteildichtfläche 10 und Bodenverschlußteildichtfläche 11 in den Führungsverschlußteil 2 und Bodenverschlußteil 3 gepreßt werden, wobei die axialen konzentrischen Preßkräfte auf die an der Verschraubung beteiligten Elemente so groß sind, daß die im Betriebszustand entstehenden Entlastungen, infolge der Wirkung des Innendruckes im Arbeitszylinder, den elastischen Bereich der aufeinander gepreßten Werkstoffe weiterhin gewähren.

Dieser elastische Bereich darf nicht verlassen werden, um eine Restpreßkraft zu erhalten, die den dichtungssicheren Verschluß garantiert.

Die an der Pressung beteiligten Teile werden aus einem Eisenwerkstoff hergestellt, dessen Metallegierungen dem jeweiligen Anwendungsfall zu entsprechen haben.

Es sind grundsätzlich vier Ausführungsversionen, wie in der Figur 4 bis Figur 7 dargestellt, möglich.

Jeder dieser Varianten ermöglicht beispielsweise die konforme Führungsverschlußteildichtfläche 10 in den Führungsverschlußteil 2 und Bodenverschlußteil 3 als wechselbare Einlage 20 auszubilden, so daß sich die Ausführungsvielfalt um diese Anzahl der Möglichkeiten erweitert. Die Ausführungsvarianten weisen jeweils spezifische Vorteile auf, die in Abhängigkeit vom Einzelfall zum Tragen kommen.

Eine derartige Ausbildung des Arbeitszylinders 1 als Schraub-, Preßverbindungsbauteil macht kostenaufwendige Schweißverbindungen entbehrlich und ermöglicht problemlos den Einsatz auch anderer Druckmittel bei geeigneter Werkstoffwahl.

Die Anwendung spanloser Fertigungsverfahren in den bedeutenden Teilbereichen der Preßteile { Zylinderrohr 4, [ Führungsverschlußteil 2, Bodenverschlußteil 3]} verhindert überdies nachteilige Kerbspannungen.

Vorteilhaft erweisen sich in diesem Zusammenhang die bei der Kaltumformung auftretenden Änderungen der mechanischen Eigenschaften der Werkstoffe, die infolge der hierbei auftretenden kristallinen Versetzungen zu einer Zunahme der Festigkeit und Abnahme der Dehnung führen.

In der vorliegenden Lösung wirkt sich dieser fertigungsbedingte Effekt zugunsten der Materialreduktion aus. Die Erhöhung der Festigkeit im Nahbereich der Führungsverschlußteildichtfläche 10, Bodenverschlußteildichtfläche 11, Zylinderrohrdichtfläche 12 und Innenrohrmantel-Dichtungsfläche 22 erlaubt höhere Flächenpressungen, wodurch die radiale Ausdehnung der beteiligten Preßteile {2; 3; 4} verringert werden kann.

Die Abhängigkeit dieser Lösung mit dem Herstellungsverfahren der Teile ergibt sich durch die Kraftwirkungen im Betriebszustand.

Danach muß die Normalspannung auf die Führungsverschlußteildichtfläche 10, Bodenverschlußteildichtfläche 11, Zylinderrohrdichtfläche 12 und Innenrohrmantel-Dichtungsfläche 22 groß sein, aber die Dehnung im Nahbereich dieser Dichtflächen gering, um innerhalb dieses Dichtbereiches die axialen und radialen Schiebungen der aufeinander gleitenden Teile zu minimieren.

Die spanlose Formung der an der Pressung beteiligten Teile - mindestens jedoch im Nahbereich dieser Dichtflächen 10; 11; 12 und 22 infolge der Aufwalzung des Gewindes und der Dichtfasen an den Preßteilen - hat die Wirkung, daß die so geformten Teile im Dichtflächennahbereich in ihrer Werkstoffstruktur, infolge der Gitterversetzungen, dehnungsärmer sind als die angrenzende kristalline Normalstruktur der Preßteile, die keiner spanlosen Umformung unterzogen wurden.

Hierdurch ergibt sich, daß die insgesamt gewünschte Dehnung innerhalb des elastischen Bereiches der verwendeten Werkstoffe vorhanden ist, aber die Festigkeitskennwerte zugunsten des hier vorliegenden Abdichtverfahrens wirken.

Der Einfluß der Formänderung, die sich in der Dichtfläche als Stauchung darstellt, läßt sich durch die rechnerische Beziehung$\frac{{\text{F}}_{\text{p}}}{\text{E x A}} {\text{- 1 = e}}^{\text{ϕ}}$ in bekannter Weise darstellen.

Hierbei bedeuten:
- Fₚ =: die einwirkende Kraft auf die Dichtfläche infolge der Verschraubung
- E =: Elastizitätsmodul
- A =: die gepreßte 8° geneigte Ringfläche (Position 10; 11; 12; 20; 22)
- ϕ =: Formänderungsfaktor in Richtung der wirkenden Kraft

Die auch bei der Aufwalzung verbleibenden Mikrokonturen in der Führungsverschlußteildichtfläche 10, Bodenverschlußteildichtfläche 11, Zylinderrohrdichtfläche 12 und Innenrohrmantel-Dichtungsfläche 22 gefährden die Abdichtung dann, wenn die in diesem Konturen sich ausbildenden Kriechströme des Dichtungsmittels unter höherem Druck stehen, als die Preßdrücke der aufeinanderliegenden Dichtflächen 10; 11; 12; 22.

Die auf die Führungsverschlußteildichtfläche 10, Bodenverschlußteildichtfläche 11, Zylinderrohrdichtfläche 12 und Innenrohrmantel-Dichtungsfläche 22 einwirkende Kraft, infolge der Verschraubung, muß daher die folgende rechnerische Beziehung erfüllen:${\text{F}}_{\text{p}} {\text{≧ [D}}_{\text{k}} {\text{+ 2(s - 2)]}}^{\text{2}} {\text{x 0,785 p}}_{\text{B}} \text{x υ}$

Hierbei bedeuten:
- p_{B} =: Betriebsdruck im Arbeitszylinder
- D_{K} =: Kolbendurchmesser des Arbeitszylinder
- s =: Wandstärke des Zylinderrohres
- υ =: Sicherheitsbeiwert 2,5 - 6 fach

Der korrespondierende Zusammenhang, innerhalb des elastischen Bereiches, ist dann durch die Beziehung gegeben:${\text{(e}}^{\text{ϕ}} {\text{+ 1) x E x A > [D}}_{\text{k}} {\text{+ 2 (s - 2)]}}^{\text{2}} {\text{x 0,785 p}}_{\text{B}} \text{x υ.}$

Alle Ausführungsvarianten können, um Lockerungen der verschraubten Teile zu verhindern, innerhalb der Gewindefreiräume 17 und des Freiraumes 15 für die Aufnahme des axial eindringenden Zylinderrohres 4 mit dem niedrig viskosen Klebstoff 19 versetzt werden.

Um eine feste und dichtungssichere Verschraubung gewähren zu können, ist der Hohlraum 16 für die Aufnahme des Zylinderrohres 4 ausreichend längentoleriert.

Die spanlose Herstellung der Dichtflächen erfüllt die Bedingung:${\text{R}}_{\text{z}} \text{≦ 0,4 µm}$

Der Elastizitätsmodul der Werkstoffe, die für die dichtungslose Kopplung geeignet sind, liegt, innerhalb des Temperaturbereiches 0° bis 200°, im Wertebereich von 60 bis 250x 10³ N/mm² ± 10 % dieses Wertes.
Hierbei ist die Grenzbelastung durch die jeweilige Streckgrenze der verwendeten Materialien gegeben, die im Falle dieser Lösung zwischen 200 N/mm² bis 1050 N/mm² liegt, in Abhängigkeit der Qualität des verwendeten Werkstoffes.
Es ist unerläßlich die Belastungen innerhalb dieser Grenzwerte zu halten, um dieses Lösungsprinzip zu gewährleisten.
Es gilt hierbei:${\text{-ε x E ≦ R}}_{\text{e}}$

Hierbei bedeuten:
- -ε =: negative Dehnung
- E =: Elastizitätsmodul

### Verwendete Bezugszeichen

- 1: verschraubbarer druckmittelbetätigter Arbeitszylinder
- 2: Führungsverschlußteil
- 3: Bodenverschlußteil
- 4: Zylinderrohr
- 5: Differentialkolben
- 6: Kolbenstange
- 7: Abstreifdichtung
- 8: Führungsdichtung
- 9: Gewindepaarung
- 9.1: Außengewinde
- 9.2: Innengewinde
- 10: Führungsverschlußteildichtfläche
- 11: Bodenverschlußteildichtfläche
- 12: Zylinderrohrdichtfläche
- 13: Arbeitszylinderdruckanschluß
- 14: Arbeitszylinderablaufanschluß
- 15: Freiraum
- 16: Hohlraum
- 17: Gewindefreiraum
- 18: Stirnringfläche
- 19: niedrig viskoser Klebstoff
- 20: wechselbare Einlage
- 21: innenliegende Gewinde
- 22: Innenrohrmantel-Dichtungsfläche
- 23: Freistich

## Patentansprüche

1. Verschraubbarer druckmittelbetätigter Arbeitszylinder mit Verschlußteilen zur Kopplung des Zylinderrohres, der im Bereich der Energieübertragung mittels strömender Medien im Hochdruckbereich als Druckmittel für eine translatorische Bewegung von Mechanismen einsetzbar ist, dessen einen Kolben (5) aufnehmendes Zylinderrohr (4) mit einem Verschlußteil (2,3) versehen ist, wobei sowohl das Verschlußteil (2, 3) als auch das Zylinderrohr (4) zueinander konforme Dichtflächen (10, 11, 12, 22) und in deren angrenzenden Nahbereich jeweils ein Gewinde (9, 9.1, 9.2) aufweisen,
wobei das Aufeinanderpressen der Dichtflächen (10, 11, 12, 22) zur Erzielung der Dichtung unter Vorspannung durch die Verschraubung des Verschlußteiles (2, 3) mit dem Zylinderrohr (4), nach folgend Pressteile genannt, ohne weitere Dichtungsmittel erfolgt,
die Dichtflächen (10,11,12, 22) eine flache Neigung zwischen 6° und 12° aufweisen,
zwischen den Dichtflächen (10, 11, 12, 22) und den Gewinden (9, 9.1, 9.2) ein für die Verspannung erforderlicher Freiraum (15) vorgesehen ist und des weiteren ein Hohlraum (16) zur Gewährleistung einer axialen Verschiebung der Preßteile (4, 2, 3) beigeordnet ist,
die Dichtflächen (10, 11, 12, 22) und die Gewinde (9, 9.1, 9.2) der Preßteile (4, 2, 3) jeweils durch spanlose Formgebung durch Aufwalzen verfestigt sind,
die Vorspannung der Dichtflächen (10, 11, 12, 22) für das Aufpressen der Preßteile (4, 2, 3) derart dimensioniert ist, damit die infolge des Betriebsdruckes des Druckmittels entstehenden Entlastung vollständig im elastisch vorgespannten Bereich verbleibt,
der Elastizitätsmodul der Werkstoffe der in Wirkverbindung stehenden Dichtflächen (10, 11), innerhalb des Temperaturbereiches 0° bis 200°C, im Wertebereich von 60 bis 250 x 10³ N/mm² +/- 10% liegt und die Grenzbelastung durch die jeweilige Streckgrenze der verwendeten Materialien zwischen 200 bis 1050 N/mm² gegeben ist.

2. Verschraubbarer druckmittelbetätigter Arbeitszylinder mit Verschlußteilen zur Kopplung des Zylinderrohres nach Anspruch 1, **dadurch gekennzeichnet,**
**daß** die Zylinderrohrdichtfläche (12) und Innenrohrmantel-Dichtungsfläche (22) an den Enden des Zylinderrohres (4) am Außen- oder Innenmantel desselben angeordnet sind und die zugehörige Führungsverschlußteildichtfläche (10) und Bodenverschlußteildichtfläche (11) des Führungsverschlußteils (2) und Bodenverschlußteils (3) lagekonform in den selbigen positioniert sind.

3. Verschraubbarer druckmittelbetätigter Arbeitszylinder mit Verschlußteilen zur Kopplung des Zylinderrohres nach Anspruch 1 und Anspruch 2,
**dadurch gekennzeichnet,**
**daß** die Führungsverschlußteildichtfläche (10) und Bodenverschlußteildichtfläche (11) in den Führungsverschlußteil (2) und Bodenverschlußteil (3) in gesondert hergestellten Einlagen als wechselbare Einlagen (20) einsetzbar sind, die in die lagekonforme Position der Zylinderrohrdichtfläche (12) und Innenrohrmantel-Dichtungsfläche (22) am Zylinderrohr in dem Führungsverschlußteil (2) und Bodenverschlußteil (3) positioniert werden.

4. Verschraubbarer druckmittelbetätigter Arbeitszylinder mit Verschlußteilen zur Kopplung des Zylinderrohres nach Anspruch 1 bis Anspruch 3,
**dadurch gekennzeichnet,**
**daß** das Außengewinde (9.1) nach einem Freistich (23) unmittelbar in die konische Zylinderrohrdichtfläche (12) übergeht.

5. Verschraubbarer druckmittelbetätigter Arbeitszylinder mit Verschlußteilen zur Kopplung des Zylinderrohres nach Anspruch 1 bis Anspruch 4,
**dadurch gekennzeichnet,**
**daß** die Rauhtiefe R_{z}= 0,4 µm nicht übersteigt.

## Claims

1. Pressure medium-actuated working cylinder which can be screwed having closure parts for coupling of the cylinder pipe, which can be used in the area of energy transfer by means of flowing media in the high-pressure range as pressure media for a translatory movement of mechanisms, its cylinder pipe (4) receiving a piston (5) is provided with a closure part (2, 3),
wherein both the closure part (2, 3) and also the cylinder pipe (4) comprise mutually corresponding sealing surfaces (10, 11, 12, 22) and in the proximity adjoining these surfaces comprise in each case a thread (9, 9.1, 9.2),
wherein the sealing surfaces (10, 11, 12, 22) are pressed against each other to produce the seal under pretensioning by the screwing of the closure part (2, 3) to the cylinder pipe (4), hereinunder referred to as pressing parts, without further sealing means,
the sealing surfaces (10, 11, 12, 22) comprise a shallow inclination between 6° and 12°, between the sealing surfaces (10, 11, 12, 22) and the threads (9, 9.1, 9.2) a free space (15) required for the tensioning is provided and, furthermore, a hollow space (16) is also provided to ensure axial displacement of the pressing parts (4, 2, 3),
the sealing surfaces (10, 11, 12, 22) and the threads (9, 9.1, 9.2) of the pressing parts (4, 2, 3) are each strengthened by non-cutting forming by rolling, the pretensioning of the sealing surfaces (10, 11, 12, 22) in order to press on the pressing parts (4, 2, 3) is designed to be of such a magnitude that the relaxation occurring as a result of the operating pressure of the pressure medium therefore remains completely in the elastically pretensioned range,
the modulus of elasticity of the materials of the operationally connected sealing surfaces (10, 11), within the temperature range 0° to 200°C, lies in a range of values from 60 to 250 x 10³ N/mm²+/- 10% and the loading limit is given by the respective expansion limit of the materials used between 200 and 1050 N/mm².

2. Pressure medium-actuated working cylinder which can be screwed having closure parts for coupling of the cylinder pipe according to claim I, **characterised in that**
the cylinder pipe sealing surface (12) and inner pipe casing sealing surface (22) are disposed at the ends of the cylinder pipe (4) on the outer or inner casing thereof and the associated guide closure part sealing surface (10) and base closure part sealing surface (11) of the guide closure part (2) and of the base closure part (3) are positioned therein in corresponding positions.

3. Pressure medium-actuated working cylinder which can be screwed having closure parts for coupling of the cylinder pipe according to claim 1 and claim 2,
**characterised in that**
the guide closure part sealing surface (10) and base closure part sealing surface (11) can be inserted into the guide closure part (2) and base closure part (3) in separately produced inserts as exchangeable inserts (20), which inserts are positioned in the correspondingly positioned location of the cylinder pipe sealing surface (12) and inner pipe casing sealing surface (22) on the cylinder pipe in the guide closure part (2) and base closure part (3).

4. Pressure medium-actuated working cylinder which can be screwed having closure parts for coupling of the cylinder pipe according to claim I to claim 3,
**characterised in that**
beyond a relief channel (23), the outer thread (9.1) immediately becomes the conical cylinder pipe sealing surface (12).

5. Pressure medium-actuated working cylinder which can be screwed having closure parts for coupling of the cylinder pipe according to claim 1 to claim 4,
**characterised in that**
the surface roughness does not exceed R_{z}=0.4µm.

## Revendications

1. Vérin moteur actionné par un fluide sous pression, pouvant être vissé, équipé de parties de fermeture pour assurer le couplage du tube de cylindre qui est susceptible d'être mis en oeuvre dans la zone de la transmission d'énergie, au moyen de milieux en écoulement dans la zone haute pression, à titre de fluide sous pression pour assurer un déplacement en translation de mécanismes, dont le tube de cylindre (4) recevant un piston (5) est doté d'une partie de fermeture [(2), (3)], où tant la partie de fermeture [(2), (3)] qu'également le tube de cylindre (4) présentent des faces d'étanchéité [(10), (11), (12), (22)] conformes les unes par rapport aux autres et, dans leur zone proche limitrophe, chaque fois un filetage [(9), (9-1), (9-2)] ; où le pressage l'une sur l'autre des faces d'étanchéité [(10), (11), (12), (22)] s'effectue en vue d'obtenir l'étanchéité sous précontrainte au moyen du vissage de la partie fermeture [(2), (3)] avec le tube de cylindre (4), sans faire appel à des moyens d'étanchéité supplémentaires,
les faces d'étanchéité [(10), (11), (12), (22)] présentent une inclinaison plate comprise entre 60 et 120, entre les faces d'étanchéité [(10), (11), (12), (22)] et les filetages [(9), (9.1), (9.2)], est prévu un espace libre (15) nécessaire pour assurer la précontrainte et, en outre, un espace creux (16), destiné à assurer un déplacement axial des parties de pressage {4, [(2),(3)]}, étant adjoint ; les faces d'étanchéité [(10), (11), (12), (22)] et les filetages [(9), (9.1), (9.2)] des parties de pressage {4, [(2),(3)]} étant chacun immobilisés par un façonnage effectué sans production de copeaux, par laminage, la précontrainte des faces d'étanchéité [(10), (11), (12), (22)], destinées au pressage des parties de pressage {4, [(2), (3)]}, étant d'une valeur faisant que la relaxation, se produisant suite à la pression de fonctionnement du fluide sous pression, subsiste en totalité dans la plage précontrainte élastiquement ; le module d'élasticité des matériaux des faces d'étanchéité [(10), (11)] placées en liaison fonctionnelle, dans les limites de la plage de températures de 0 à 2000C, étant dans une plage de valeurs allant de 60 à 250 x 103 N/mm2 +/_ 10 % et la charge limite étant donnée par la limite d'étirement respective des matériaux utilisés, entre 200 et 1050 N/mm2.

2. Vérin moteur actionné par un fluide sous pression, susceptible d'être vissé, avec des parties de fermeture destinées au couplage du tube de cylindre selon la revendication 1,
**caractérisé en ce que**
la face d'étanchéité (12) de tube de cylindre et la face d'étanchéité (22) d'enveloppe de tube intérieur, aux extrémités du tube de cylindre (4), sont disposées sur l'enveloppe extérieure et intérieure de celui-ci, et la face d'étanchéité (10) de partie de fermeture de guidage afférente et la face d'étanchéité (11) de la partie de fermeture de fond de partie de fermeture de guidage (2) et de la partie de fermeture de fond (3) étant positionnées en conformité de position dans ceux-ci.

3. Vérin moteur actionné par un fluide sous pression, susceptible d'être vissé, équipé de parties de fermeture pour le couplage du tube de cylindre selon la revendication 1 et la revendication 2,
**caractérisé en ce que**
la face d'étanchéité (10), de partie de fermeture de guidage, et la face d'étanchéité (11) de partie de fermeture de fond sont insérables dans la partie de fermeture de guidage (2) et la partie de fermeture de fond (3), dans des pièces rapportées fabriquées séparément, sous forme de pièces rapportées (20) remplaçables, qui, dans la position à conformité de position de la face d'étanchéité (12) de tube de cylindre et de la face d'étanchéité (22) d'enveloppe de tube intérieure sur le tube de cylindre, sont positionnées dans la partie de fermeture de guidage (2) et la partie de fermeture de fond (3).

4. Vérin moteur actionné par un fluide sous pression, susceptible d'être vissé, équipé de parties de fermeture pour assurer le couplage du tube de cylindre selon la revendication 1 à la revendication 3,
**caractérisé en ce que**
le filetage extérieur (9.1), après une entaille libre (23) se transforme directement en la face d'étanchéité (12) de tube de cylindre conique.

5. Vérin moteur actionné par un fluide sous pression, susceptible d'être vissé, équipé de parties de fermeture pour le couplage du tube de cylindre selon la revendication 1 à la revendication 4,
**caractérisé en ce que**
la profondeur de rugosité RZ = 0,4 µm n'est pas dépassée.
